# FASCICULE DE BREVET EUROPEEN

(11) **EP 0 044 766 B1**
(45) Date de publication et mention de la délivrance du brevet: **11.01.1984**
(21) Numéro de dépôt: 81401077.3
(22) Date de dépôt: 03.07.1981
(51) Int. Cl.: D05B 21/00

(54) **Dispositif pour la mise en position automatique de pièces de vêtement en vue de leur superposition exacte**
Einrichtung, um Kleidungsstücke automatisch und genau übereinander zu legen
Device for automatically positioning superposed pieces of clothing in order to superpose them exactly

(30) Priorité: 08.07.1980 FR 8015148
(43) Date de publication de la demande: 27.01.1982
(73) Titulaire: Société Valton S.A., F-10000 Troyes (FR)
(72) Inventeur: Boucraut, Frantz Marie Joseph, F-10000 Troyes (FR)
(74) Mandataire: Chevallier, Robert Marie Georges

## Description

L'invention a pour objet un dispositif servant à réaliser la mise à une position precise déterminée de pieces individuelles de vêtement avant leur préhension en vue de leur superposition exacte les unes sur les autres.

On sait que les vêtements sont composes de pieces individuelles diverses qui sont assem- blées et cousues. II arrive assez souvent que, dans certains vêtements, on rencontre deux pieces qui se correspondent, comme un devant et un dos d'un maillot par exemple; on doit les saisir une à une et les déposer exactement I'une sur I'autre avant de les coudre ensemble sur une partie au moins de leur périmètre. Or, on sait aussi que les pieces sont coupées en grande quantité, en une seule fois, et se trouvent, après execution de la coupe, empilées en piles importantes. Pour assembler deux pieces prises chacune de deux piles différentes, il faut les prélever une a une de chaque pile et les déposer I'une sur I'autre avant de les coudre.

II existe déjà dans le demaine de la condection des vêtements, des machines capables de saisir une à une des pieces sur une pile de les- transporter, et de les déposer à un endroit precis (US-A-2 982 238). Mais il est apparu que les piles des pieces coupées ne sont pas régulières; elles tendent à pencher au lieu d'être parfaitement verticales. De plus, leur mise en place à un endroit precis est malaisée en raison de leur faible consistance et de leur instabilité.

II est inevitable, par consequent, de donner a chaque piece une position precise avant de la faire saisir par une machine de transfert chargée de la déplacer et capable de la deposer ensuite exactement a un endroit predetermine.

Le but principal de l'invention est d'apporter un dispositif simple, apte à donner automatique- ment une position precise a une piece d'un vêtement.

Un dispositif conforme a l'invention comprend un cadre horizontal supporté pour être déplaçable dans deux directions de son plan; ce cadre contient entre ses côtés une toile transparente et poreuse. Un premier vérin est attelé entre un point fixe et un premier cote du cadre; un second et un troisième vérin sont attelés entre deux points fixes et deux points espacés d'un second cote du cadre. Ces vérins sont montés au moyen d'articulations ou d'attaches coulissantes pour laisser au cadre le débattement voulu en translation et en pivote- ment. Un premier moyen de detection est associé au premier vérin pour détecter un point determine d'une piece déposée sur la toile. Un deuxième et un troisième moyens de detection sont associés chacun respectivement avec les deuxième et troisième vérins pour détecter un bord d'une piece déposée sur la toile. De preference ces moyens de detection sont disposes chacun sur la ligne d'action du vérin correspondant.

Selon un exemple de realisation de l'invention, les détecteurs sont constitués par des cellules photoélectriques associées respectivement à des sources lumineuses, les cellules et les sources étant disposées de part et d'autre de la toile transparente.

Dans un mode préféré de realisation de l'invention, le cadre auquel sont attelés le second et le troisième vérin est supporté par une table sur laquelle ce cadre est déplaçable sous I'effet de ces vérins et le premier vérin est attelé à cette table qui repose sur des galets autorisant son déplacement; une ouverture est découpée dans la table en correspondance avec la zone de la toile transparente ou se trouve le bord de la piece que doivent détecter le deuxième et le troisième détecteur.

Pour bien faire comprendre l'invention on donnera maintenant une description de deux exemples de realisation au cours de laquelle apparaÎtront mieux les caractéristiques de I'invention. On se reportera au dessin annexé dans lequel:
- la figure 1 est une representation schemati- que du dessus d'un dispositif conforme à l'invention,
- la figure 2 est une vue générale en perspective d'un mode préféré de realisation du dispositif de l'invention représenté à I'état éclaté.

Le dispositif illustré par ia figure 1 comprend un cadre 1 qui est rectangulaire et qui contient entre ses quatre côtés une toile 2 transparente et poreuse dessin£e en partie seulement. Un premier cote 3 du cadre 1 est attelé a la tige de piston 4 d'un vérin 5 dont le cylindre est articulé en 6 autor d'un point fixe e×térieur au cadre 1. Un second cote 7, qui est de preference un cote adjacent au côté 3 quand le cadre 1 est rectangulaire, est attelé aux tiges de piston 8, 9 de deux vérins 10, 11 espacés et parallèles dont les cylindres sont articulés autour de deux points fixes 12, 13 extérieurs au cadre 1. II suffirait que I'un seulement des deux points fixes 12, 13 soit un point d'articulation du vérin correspondant. En ce qui concerne la liaison des tiges de piston 4 et 8, 9 respectivement avec les côtés 3 et 7, il est preferable qu'elle soit constituée aussi par une articulation laissant une liberté suffisante aux déplacements du cadre 1. En pratique, le mode de liaison des vérins avec le cadre et avec les points fixes ne présente pas de difficulté. 11 suffit que le cadre 1 puisse être déplacé sans entrave dans deux directions, d'une part, sur I'effet des vérins 10, 11, d'autre part, sous I'effet du vérin 5. Ces deux directions sont, de preference, orthogonales mais il est entendu que cette disposition n'est pas obligatoire. Le cadre 1 est supporté et guide par des moyens non représentés qui lui laissent la liberté voulue.

Un premier moyen de detection désigné par la reference générale A est associé au premier vérin 5. Un deuxième et un troisième détecteurs, B et C, sont associés respectivement aux vérins 10 et 11. Ces détecteurs sont d'un type quelconque approprié. Dans le present exemple chacun d'eux comprend une cellule photo6lectri- que placée en-dessous de la toile transparente 2 et une source de lumière placée au-dessus de cette dernière.

Le détecteur A associé au premier vérin 5 est dispose pour détecter un point particulier d'une piece de vêtement posée sur la toille 2. Quand les pieces de vêtement sont un devant ou un dos, le détecteur A sert à détecter le début de I'arrondi d'une emmanchure a partir d'un cote de ce devant ou de ce dos. Avec des pieces d'un autre genre, on pourrait choisir un autre point a détecter. Ce qui est important, c'est de choisir un point dont la position sur la piece est déterminée d'une façon peu susceptible de variation.

Les détecteurs B et C associés aux vérins 10 et 11 sont disposes pour détecter ensemble un bord d'une piece de vêtement posée sur la toile 2. lls sont places respectivement sur la ligne d'action des vérins 10, 11.

L'exemple préféré de realisation illustré par la figure 2 est en grande partie identique à celui de la figure 1. On adoptera donc les mêmes references numériques pour designer les pieces identiques ou similaires.

Le cadre 1 rectangulaire contenant une toile 2 transparente et poreuse repose sur une table 14. Les vérins 10, 11 dont les tiges de piston sont attelées au cote 7 du cadre 1 sont montés sur la table 14, le vérin 10 étant immobilise sur celle-ci par une bride 15 et le vérin 11 étant articulé en 13. Le cadre 1 est déplaçable sur la table 14 dans des sens d'éloignement et de rapprochement des vérins 10, 11.

La table 14 est représentée à I'état soulevé au-dessus d'un bâti 15. En réalité, elle repose sur ce dernier et elle peut être déplacée grace a des galets 16 dans des sens perpendiculaires aux sens d'action des vérins 10, 11. Le bati 15 est pourvu sur un côté 17 parallèle au premier côté 3 du cadre 1 d'une console 18 sur laquelle est monté le vérin 5 dont la tige est attelée au bord 19 de la table 14 qui est parallèle au côté 3 du cadre 1.

Le bati 15 comprend un element longitudinal 20 qui sert à la fixation, avec une possibilité de réglage en position, de supports transversaux 21, 22, 23 qui portent respectivement en-dessous de la toile 2 les cellules photoélectriques des vérins A, B, C. Une ouverture 24 est prévue dans la table 14 dans la zone de la toile 2 ou les détecteurs A, B, C ont à jour leur rôle.

Dans I'exemple décrit ici, la toile 2 est composée de 49 fils par centimetre, en polyester, ayant un diamètre de 7/100 mm, donnant ainsi 43% de surface ouverte. II est nécessaire que cette toile soit transparente pour que les détecteurs puissent détecter à travers elle la presence d'une piece de vêtement. II est nécessaire aussi que cette toile soit poreuse; pour cette raison, une surface ouverte de 30% au moins est preferable. En effet, le transfert automatique des pieces de vêtement se fait avec precision a I'aide d'une machine du type à depression. Une préhension convenable ne peut se faire que lorsque de I'air est aspire à travers la piece à saisir et à travers la surface sur laquelle celle-ci repose.

Le dispositif de I'invention fonctionne de la façon duivante.

Une machine de transfert a depression depose une piece de vêtement V (figure 1) sur la toile 2 en la mettant à une position mal centrée dans laquelle elle intercepte les rayons lumineux des détecteurs B et C et elle n'intercepte pas celui du détecteur A. Cette position mal centrée est représentée partiellement en trait mixte. II suffit que I'emplacement de pose de la piece V sur la toile 2 soit déporté de 1,5 cm environ pour que toutes les pieces successives. se trouvent mal centrées en dépit de la variation de leur position initiale au moment de leur préhension par la machine de transfert. Aussitôt après la pose, les vérins 10 et 11 déplacent le cadre 1 jusqu'à ce que le bord de la piece V soit détecté par les détecteurs B et C, ce qui a lieu des que les rayons ne sont plus interceptés. Les vérins 10, 11 sont arrêtés et le vérin 5 s'est mis en action jusqu'à ce que le détecteur A soit influence par le point qu'il doit détecter. Le cadre 1 est alors verrouillé totalement a sa position par des moyens non représentés et un moyen de transfert à depression vient saisir la piece V.

Les vérins 5, 10, 11 ont un débattement maximum de 5 cm; la mise en position des pieces V se fait avec une tolerance de ±0,5 mm. Cette precision suffit pour parvenir à un recouvrement satisfaisant d'un devant et d'un dos, prélevés successivement sur la toile 2 après leur mise en position repérée, et deposes sur une surface voisine.

Le nombre des vérins n'est pas nécessaire- ment celui qui a été mentionné au cours de la description; selon la configuration des pieces, on peut être conduit à adopter un nombre et une disposition des vérins et des détecteurs diffé- rents. II est entendu que l'invention couvre a cat égard toutes les variantes que l'on peut apporter aux exemples décrits plus haut. Le réglage en position des détecteurs permet d'adapter le dispositif à toutes les configurations des pieces à mettre a une position precise.

La course des vérins de 5 cm mentionnée ci-dessus n'est pas une valeur critique. Le dispositif de l'invention agit avec la même precision absolue avec des courses plus petites ou plus grandes. Un débattement important du cadre est nécessaire quand les pieces qui sont déposées sur le cadre ont des positions initiales affectées d'une grande dispersion. II faut que le mode d'attelage des vérins au cadre laisse a celui-ci la liberté voulue; il arrive que I'emploi d'articulations ou d'attaches coulissantes ne suffise plus à procurer cette liberté. Dans ce cas, on doit recourir à la disposition illustrée par la figure 2 selon laquelle le cadre repose sur une table déplaçable.

De cette façon, il n'est plus nécessaire de prévoir un montage pivotant à toutes les extrémités des vérins. Le vérin 5 est fixé par rapport au bâti 17 et n'est pas articulé a ses extrémités mais il est déplaçable relativement au cadre 1 quand celui-ci glisse sur la table 14 en sens transversal a la direction d'action de ce vérin 5. Le vérin 10 est fixé a la table 14 et n'est pas articulé a ses extrémités tandis que le vérin 11 est articulé a une extrémité 13 en un point extérieur a la table 14. Ainsi, quand le vérin 5 déplace la table 14 en entrainant le cadre 1, le vérin 10 accompagne ce mouvement mais le vérin 11 pivote en 13 et se déplace relativement au cadre 1 dans la premiere direction, celle du vérin 5, la seconde direction étant supposée être celle de I'ensemble des deux vérins 10, 11. Ce montage permet des mouvements de pivote- ment qui rendent plus rapide la mise en position de la piece V.

## Revendications

1. A device for placing accurately in position in space a piece of clothing having a defined edge, comprising a horizontal frame (1) containing a transparent and poroₗₗs carrier-cloth (2) which is mounted to be movable in at least two directione, is coupled to means of movement and is associated with detectors which act through the said cloth (2), characterized in that the frame (1) is movable in a first direction under the action of a first jack (5) which is mounted to be movable relatively to this frame (1) at least partially in the second direction and is associated with a detector (A) of a point on the piece (V) which is laid on the cloth (2), the said frame (1) being movable in the second direction by two jacke (10,11) spaced apart, of which at least one (10 or 11) is mounted to be movable relatively to this frame at least partially in the first direction, the said jacks being associated respectively with respective detectors (B, C) each of which detects one point on one and the same edge of the piece (V).

2. A device as in Claim 1, characterized in that the frame (1) is movable in the first direction by means of a first jack (5) which is hinged at at least one end (6), and in a second direction by two jacks (10,11) spaced apart, of which at least one (10 or 11) is hinged at at leasr one end (12 or 13).

3. A device as in Claim 1, characterized in that it comprises a table (14) supported by a frame (15) and mounted to be movable over this frame in a first direction under the action of one of the jacks, the frame (1) being supported by the table (14) and movable with respect to this table in the second direction under the action of two other jacks (10, 11), the said table (14) having an opening (24) in the detection zone of the detectors (A. B. C).

4. A device as in Claim 3, characterized in that the table (14) is coupled to a jack (5) attached to the frame (15) and acting in the first direction, and the frame (1) is coupled to two jacks (10, 11) spaced apart and acting in the second direction, one of these jacks (10) being attached to the table (14) and the other jack (11) being hinged at one end of it, preferably its outer end, at a point (13) external to the table (14).

5. A device as in any one of the Claims 1 to 3, characterized in that the jacks (5,10,11) are each hinged at their two opposite ends.

6. A device as in any one of the Claims 1 to 3, characterized in that the transparent cloth (2) exhibits a distributed open area of at least 30% in the detection zone of the detectors.

## Claims

1. Dispositif de mise en position precise dans I'espace d'une piece de vêtement ayant un bord determine, comprenant un cadre horizontal (1) contenant une toile porteuse (2) transparente et poreuse, monté déplaçable dans deux directions au moins, attelé a des moyens de déplacement, associé a des détecteurs agissant a travers ladite toile (2), caractérisé en ce que le cadre (1) est déplaçable dans une premiere direction sous I'effet d'un premier vérin (5) monté déplaçable relativement a ce cadre (1) au moins partiellement dans la seconde direction et associé à un détecteur (A) d'un point de la piece (V) posée sur la toile (2), ledit cadre (1) étant déplaçable dans la seconde direction par deux vérins espacés (10, 11) dont l'un au moins (10 ou 11) est monté déplaçable relativement a ce cadre au moins partiellement dans la premiere direction, ces vérins étant associés respectivement a des détecteurs respectifs (B, C) détectant chacun un point d'un même bord de la piece (V).

2. Dispositif selon la revendication 1 caracté- rise en ce que le cadre (1) est déplaçable dans la premiere direction au moyen d'un premier vérin (5) articulé a une extrémité (6) au moins et dans une seconde direction, par deux vérins espacés (10, 11) dont l'un au moins (10 ou 11) est articulé à une extrémité (12 ou 13) au moins.

3. Dispositif selon la revendication 1 caracté- rise en ce qu'il comprend une table (14) supportée par un bati (15) montée déplaçable sur ce bâti dans une premiere direction sous l'effet de l'un des vérins, le cadre (1) étant supporté par la table (14) et déplaçable par rapport à cette table dans la seconde direction sous l'effet des deux autres vérins (10, 11), ladite table (14) ayant une ouverture (24) dans la zone de detection des détecteurs (A, B, C).

4. Dispositif selon la revendication 3 caracté- rise en ce que la table (14) est attelée a un vérin (5) fixé au bati (15) et agissant dans la premiere direction, et le cadre (1) est attelé à deux vérins espacés (10, 11) agissant dans la seconde direction, l'un de ces vérins (10) étant fixé a la table (14) et l'autre vérin (11) étant articulé à une de ses extrémité, de preference son extrémité extérieure, en un point (13) extérieur à la table (14).

5. Dispositif selon l'une quelconque des revendications 1 à 3 caractérisé en ce que les vérins (5, 10, 11) sont articulés chacun à leurs deux extrémités opposées.

6. Dispositif selon l'une quelconque des revendications 1 à 3 caractérisé en ce que la toile (2) transparente présente une surface ouverte répartie de 30% au moins dans la zone de detection des détecteurs.

## Patentansprüche

1. Einrichtung zur genauen Ausrichtung eines eine bestimmte Kante aufweisenden Kleidungsteiles im Raum, umfassend einen horizontalen Rahmen (1), der eine transparente und poröse tragende Bespannung (2) hält, in mindestens zwei Richtungen verschiebbar gelagert ist und mit Verstellmitteln verbunden ist, die durch die Bespannung (2) hindurchwirkenden Detektoren zugeordnet sind, dadurch gekennzeichnet, daß der Rahmen (1) in einer ersten Richtung unter der Wirkung eines ersten Arbeitszylinders (5) verschiebbar ist, der relativ zu dem Rahmen (1) mindestens teilweise in uer zweiten Richtung verstellbar gelagert ist und einem Detektor (A) zur Ermittlung eines Punktes eines auf der Bespannung (2) abgelegten Teiles (V) zugeordnet ist, wobei der Rahmen (1) in der zweiten Richtung durch zwei beabstandete Arbeitszylinder (10, 11) verstellbar ist, von denen mindestens einer (10 oder 11) relativ zu diesem Rahmen mindestens teilweise in der ersten Richtung verstellbar gelagert ist, und wobei diese Arbeitszylinder Detektoren (B) bzw. (C) zugeordnet sind, deren jeder auf einen Punkt derselben Kante des Teiles (V) anspricht.

2. Einrichtung nach Anspruch 1, dadurch gekennzeichnet, daß der Rahmen (1) in der ersten Richtung mittels eines ersten Arbeitszylinders (5) verstellbar ist, der mindestens an einem Ende (6) schwenkbar gelagert ist, und daß der Rahmen (1) in einer zweiten Richtung durch zwei beabstandete Arbeitszylinder (10, 11) verstellbar ist, von denen mindestens einer (10 oder 11) an mindestens einem Ende (12 oder 13) schwenkbar gelagert ist.

3. Einrichtung nach Anspruch 1, dadurch gekennzeichnet, daß sie einen von einem Gestell (15) getragenen Tisch (14) umfaßt, der auf diesem Gestell unter der Wirkung eines der Arbeitszylinder in einer ersten Richtung verstellbar gelagert ist, wobei der Rahmen (1) von dem Tisch (14) getragen und gegenüber diesem Tisch in einer zweiten Richtung unter der Wirkung der beiden anderen Arbeitszylinder (10, 11) verstellbar ist und wobei der Tisch (14) eine Durchbrechung (24) in dem Meßbereich der Detektoren (A, B, C) aufweist.

4. Einrichtung nach Anspruch 3, dadurch gekennzeichnet, daß der Tisch (14) mit einem Arbeitszylinder (5) gekoppelt ist, der an dem Gestell (15) befestigt ist und in der ersten Richtung wirkt, und daß der Rahmen (1) mit zwei beabstandeten Arbeitszylindern (10, 11) gekoppelt ist, die in der zweiten Richtung wirken, wobei einer dieser Arbeitszylinder (10) an dem Tisch (14) befestigt und der andere Arbeitszylinder (11) mit einem seiner Enden, vorzugsweise seinem äußeren Ende, an einem außerhalb des Tisches (14) liegenden Punkt (13) schwenkbar gelagert ist.

5. Einrichtung nach einem der Ansprüche 1 bis 3, dadurch gekennzeichnet, daß die Arbeitszylinder (5, 10, 11) jeweils an ihren beiden einander entgegengesetzten Enden angelenkt sind.

6. Einrichtung nach einem der Ansprüche 1 bis 3, dadurch gekennzeichnet, daß mindestens im Arbeitsbereich der Detektoren 30% der Oberfläche der transparenten Bespannung (2) offen sind.
